# EUROPÄISCHE PATENTANMELDUNG

(11) **EP 4 592 601 A1**
(43) Veröffentlichungstag der Anmeldung: **30.07.2025**
(21) Anmeldenummer: 25150807.3
(22) Anmeldetag: 09.01.2025
(51) Int. Cl.: F24C 15/16, A47L 15/50, F25D 25/02

(54) **HAUSHALTGERÄT UND VERFAHREN ZUM BETREIBEN**

(30) Priorität: 29.01.2024 DE 102024102467
(71) Anmelder: Miele & Cie. KG, 33332 Gütersloh (DE)
(72) Erfinder: Redeker, Maren, 59558 Lippstadt (DE); Withot, Dennis, 48231 Warendorf (DE)

(57) **Zusammenfassung**

Haushaltgerät (1) umfassend eine Gehäuseeinrichtung (2) mit einem Behandlungsraum (3) mit einer Öffnung (4) zum Beschicken des Behandlungsraumes (3), und eine die Öffnung (4) des Behandlungsraumes (3) verschließende Tür (5), wobei die Tür (5) einen unteren Anschlag (6) mit einer Scharniereinrichtung (7) umfasst. An einer Wandung (8) des Behandlungsraumes (3) ist eine Schienenanordnung (9) mit einer ausfahrbaren Schiene (10) angeordnet ist, wobei die Schienenanordnung (9) eine Vorbelastungseinrichtung (11) umfasst, welche die Schiene (10) aus einer eingefahrenen Stellung (12) in Richtung einer ausgefahrenen Stellung (13) vorbelastet. Weiterhin ist eine Schwenkhebelanordnung (14) mit einem Schwenkhebel (15) mit einer ortsfesten Schwenkachse (16) und mit einer ersten Führungseinrichtung (17) und einer zweiten Führungseinrichtung (18) vorgesehen, wobei ein Endabschnitt (30) des Schwenkhebels (15) gelenkig mit einem linear verlagerbaren Teil (19) der Scharniereinrichtung (7) verbunden ist. Ein Rückhalteelement (20) ist über die Führungseinrichtungen (18, 19) des Schenkhebels (15) geführt und mit der ausfahrbaren Schiene (10) verbunden. Bei dem Verfahren zum Betreiben eines solchen Haushaltgerätes (1) wird der Schwenkhebel (15) der Schwenkhebelanordnung (14) durch das Betätigen der Garraumtür (5) umgelegt, sodass die Schiene (10) beim Öffnen der Tür (5) durch das Freigeben des Rückhalteelements (20) mittels der Vorbelastungseinrichtung (11) in die ausgefahrene Stellung (13) bewegt wird. Beim Schließen der Tür (5) wird die Schiene (10) durch das Zurückziehen des Rückhalteelements (20) beim Umlegen des Schwenkhebels (15) gegen die Kraft der Vorbelastungseinrichtung (11) in die eingefahrene Stellung (12) eingefahren.

## Beschreibung

Die vorliegende Erfindung betrifft ein Haushaltgerät umfassend wenigstens eine Gehäuseeinrichtung mit wenigstens einem Behandlungsraum mit wenigstens einer Öffnung zum Beschicken des Behandlungsraumes, und wenigstens eine die Öffnung des Behandlungsraumes verschließende Tür. Dabei umfasst die Tür einen unteren Anschlag mit wenigstens einer Scharniereinrichtung und an wenigstens einer Wandung des Behandlungsraumes ist wenigstens eine Schienenanordnung mit wenigstens einer ausfahrbaren Schiene angeordnet. Die vorliegende Erfindung betrifft zudem ein Verfahren zum Betreiben eines solchen Haushaltgerätes.

Bei Haushaltgeräten mit einem Behandlungsraum, beispielsweise bei Gargeräten wie z. B. einem Backofen, sind Auszüge für Gargutträger im Stand der Technik bekannt. Solche Auszüge werden von vielen Benutzern als praktisch angesehen, da das Gargut auf dem Gargutträge über einen solchen Auszug wenigstens ein Stück weit und teilweise auch vollständig aus dem Garraum herausgezogen werden können. Dies erleichtert die Kontrolle des Garfortschritt, Bearbeitungsschritte während des Garvorgangs und auch das Beladen des Garraumes.

Auch andere Haushaltgeräte mit einem Behandlungsraum weisen Auszüge oder Schubladen bzw. Schubkästen oder auch Körbe auf, wie beispielsweise Kühlschränke, Gefrierschränke, Geschirrspülmaschinen und/oder dergleichen.

Besonders komfortabel für einen Benutzer sind Ausgestaltungen, bei welchen solche Auszüge beim Öffnen bzw. Schließen der Tür eines solchen Behandlungsraumes automatisch bzw. gekoppelt an das Öffnen bzw. Schließen der Tür erfolgt.

Derartige Haushaltgeräte sind beispielsweise bekannt aus den Druckschriften WO 2023 198 425 A1 und DE 10 2017 116 061 A1 und FR 1 224 059 A und DE 20 36 930 A1.

Problematisch ist jedoch, dass die Tür eines Behandlungsraumes in der Regel von oben nach unten oder auch seitlich geschwenkt geöffnet werden. Diese Schwenkbewegung muss in eine Linearbewegung zum Aus- und Einfahren des Auszugs umgesetzt werden. Dazu sind beispielsweise Mechanismen bekannt geworden, welche recht komplexe Zahnradanordnung verwenden, um den Auszug ein- und auszufahren. Solche Zahnradanordnungen sind jedoch komplex im Aufbau, kostspielig in der Herstellung und können auch verschleißanfällig sein.

Es ist daher die Aufgabe der vorliegenden Erfindung, einen automatisch aus- und einfahrenden Auszug bereitzustellen, welcher konstruktiv einfacher aufgebaut ist.

Diese Aufgabe wird gelöst durch ein Haushaltgerät mit den Merkmalen des Anspruchs 1 und durch ein Verfahren zum Betreiben eines Haushaltgeräts mit den Merkmalen des Anspruchs 14. Bevorzugte Weiterbildungen der Erfindung sind Gegenstand der Unteransprüche. Weitere Vorteile und Merkmale der Erfindung ergeben sich aus den Ausführungsbeispielen.

Das erfindungsgemäße Haushaltgerät umfasst wenigstens eine Gehäuseeinrichtung mit wenigstens einem Behandlungsraum mit wenigstens einer Öffnung zum Beschicken des Behandlungsraumes. Es ist wenigstens eine die Öffnung des Behandlungsraumes verschließende Tür vorgesehen, wobei die Tür einen unteren Anschlag mit wenigstens einer Scharniereinrichtung umfasst. Weiterhin ist an wenigstens einer Wandung des Behandlungsraumes wenigstens eine Schienenanordnung mit wenigstens einer ausfahrbaren Schiene angeordnet. Dabei umfasst die Schienenanordnung wenigstens eine Vorbelastungseinrichtung, welche die Schiene aus einer eingefahrenen Stellung in Richtung einer ausgefahrenen Stellung vorbelastet.

Weiterhin umfasst das Haushaltgerät ein, insbesondere biegeweiches, Rückhalteelement für die wenigstens eine ausfahrbare Schiene, wobei das Haushaltgerät einen motorischen Antrieb oder einen kinematischen Antrieb für das Rückhalteelement aufweist.

Dabei umfasst der motorische Antrieb wenigstens einen Motor, welcher mittels einer elektrischen Steuerung des Haushaltgeräts ansteuerbar ist, und der Motor das Rückhalteelement bewegen kann, insbesondere zur Entlastung und/oder Belastung der Vorbelastungseinrichtung.

Weiterhin ist wenigstens eine Schwenkhebelanordnung mit wenigstens einem Schwenkhebel mit einer ortsfesten Schwenkachse mit einer ersten Führungseinrichtung und einer zweiten Führungseinrichtung vorgesehen. Ein Endabschnitt des Schwenkhebels ist dabei gelenkig mit wenigstens einem linear verlagerbaren Teil des der Scharniereinrichtung verbunden. Weiterhin ist wenigstens ein Rückhalteelement vorgesehen, welches über die Führungseinrichtungen des Schwenkhebels geführt und mit der ausfahrbaren Schiene verbunden ist.

Das erfindungsgemäße Haushaltgerät kann beispielsweise ein Gargerät wie zum Beispiel ein Backofen, eine Mikrowelle ein Dampfgarer, ein Kombigerät oder dergleichen sein, wobei der Behandlungsraum dann als Garraum ausgebildet ist.

Das Haushaltgerät kann aber auch beispielsweise eine Spülmaschine oder auch im Kühlschrank oder auch jedes andere Haushaltgerät sein, welches wenigstens einen Auszug aufweist, welcher vorteilhafterweise beim Öffnen einer Tür automatisch herausfahren soll. So kann beispielsweise bei einem Gargerät ein Gargutträger beim Öffnen der Tür automatisch aus dem Garraum herausgefahren werden. Bei einer Spülmaschine können die Körbe oder wenigstens ein Korb je nach Ausgestaltung beim Öffnen automatisch ausgefahren werden. Auch bei einem Kühlschrank kann beispielsweise eine Schublade bzw. ein Schubfach durch die erfindungsgemäße Ausgestaltung automatisch ausgefahren werden.

Die erste und die zweite Führungseinrichtung sind insbesondere entlang des Schwenkhebels beabstandet angeordnet, sodass das Rückhalteelement beim Bewegen des Schwenkhebels derart geführt wird, dass das Rückhalteelement weiter freigegeben oder zurückgezogen wird.

Der Schwenkhebel kann je nach Ausgestaltung im Wesentlichen horizontal oder auch vertikal angeordnet sein. Auch andere Stellungen bzw. Orientierungen können je nach Einsatzbereich vorteilhaft verwendet werden.

Das erfindungsgemäße Haushaltgerät bietet viele Vorteile. Ein erheblicher Vorteil ist, dass eine automatisch verlagerbare Schiene in einem Behandlungsraum zur Verfügung gestellt wird, wobei die Schiene automatisch je nach Öffnungsstellung der Tür automatisch ausgefahren wird.

Dabei wird eine lineare Bewegung in Abhängigkeit der Schenkbewegung der Tür erreicht, wozu die Schwenkhebelanordnung mit dem wenigstens ein Schwenkhebel vorgesehen ist. So wird es möglich, dass beim Öffnen der Tür bzw. meiner Schwenkbewegung der Tür das Rückhalteelement durch das Umlegen des Schwenkhebels derart freigegeben wird, dass die Vorbelastungseinrichtung der Schienenanordnung die wenigstens eine verlagerbarer Schiene aus dem Behandlungsraum heraus bewegt.

Durch die erfindungsgemäße Ausgestaltung ist es insbesondere möglich, eine automatisierte Bewegung einer Schiene zur Verfügung zu stellen, ohne komplexe Technik mit Zahnrädern oder dergleichen nutzen zu müssen.

Auch das Einfahren der Schiene erfolgt in der gleichen einfachen Art und Weise, wobei durch das Zuschwenken der Tür wieder eine lineare Bewegung der Scharniereinrichtung in das Umschwenken des Schenkhebels übersetzt wird, sodass der Schwenkhebel zurückschwingt und das Rückhalteelement zurück verlagert wird, wobei wodurch die Schiene entgegen der Vorspannkraft der Vorbelastungseinrichtung zurückgezogen wird, sodass sie Tür geschlossen werden kann.

Bevorzugt ist der Schwenkhebel über wenigstens ein Kopplungselement gelenkig mit dem linear verlagerbaren Teil der Scharniereinrichtung verbunden. Dabei kann das Kopplungselement beispielsweise ein Niet oder dergleichen sein, an welchem der Schwenkhebel gelenkig befestigt bzw. verbunden ist.

Besonders bevorzugt ist das Rückhalteelement ortsfest an der Scharniereinrichtung und/oder der Gehäuseeinrichtung aufgenommen. So kann erreicht werden, dass durch das Umlegen des Schwenkhebels eine relative Freigabe bzw. Verlängerung des Rückhalteelements erreicht werden kann.

In zweckmäßigen Weiterbildungen ist die Schwenkachse ortsfest an der Scharniereinrichtung und/oder Gehäuseeinrichtung aufgenommen. Wie zuvor schon ausgeführt, ist dies vorteilhaft, um eine entsprechende Freigabe bzw. relative Verlängerung des Rückhalteelements zur verlagerbaren Schiene zu erreichen.

Bevorzugt ist das Rückhalteelement wenigstens abschnittsweise im Wesentlichen flexibel ausgebildet. So wird es möglich, dass das Rückhalteelement gut zu der Schiene geführt und mit dieser verbunden werden kann und bei der Verlagerung des Schwenkhebels flexibel verlagerbar ist.

Besonders bevorzugt das Rückhalteelement wenigstens abschnittsweise durch wenigstens ein Seil oder dergleichen bereitgestellt. Dabei ist ein Seil insbesondere ein seilartiges Element, ein Band oder ein Seil aus Metall oder einem anderen Material, ein Riemen, eine Kette eine Schnur und/oder dergleichen. Dabei kann vorzugsweise jedes beliebige Material verwendet werden, welches für den gewünschten Einsatz geeignete Eigenschaften aufweist und zudem eine gewisse Flexibilität bereitstellt.

In vorteilhaften Weiterbildungen ist wenigstens eine Führungseinrichtung bzw. wenigstens eine weitere Führungseinrichtung hinter der Rückwand des Behandlungsraumes angeordnet, wobei das Rückhalteelement durch die Rückwand geführt und umgelenkt wird, um mit der Schiene verbunden zu werden. Dabei ist insbesondere bevorzugt, dass dann das Rückhalteelement wenigstens zwei Mal durch die Rückwand geführt wird, nämlich einmal von der Schwenkhebelanordnung aus durch die Rückwand hinter dem Behandlungsraum, sodass das Rückhalteelement hinter dem Behandlungsraum in Richtung der Schiene beispielsweise nach oben geführt werden kann, wobei das Rückhalteelement dann durch die Rückwand zurück in den Behandlungsraum in Richtung der Schiene geführt wird.

In vorteilhaften Ausgestaltungen ist wenigstens eine Führungseinrichtung als Umlenkeinrichtung ausgebildet. So ist es insbesondere möglich, dass das Rückhalteelement platz- bzw. bauraumbedingt oder auch allgemein in geeigneten Wegen bzw. Bahnen zu der Schiene geleitet werden kann. Insbesondere kann so die Richtung bzw. der Verlauf der Rückhalteeinrichtung bzw. des Seils beeinflusst werden.

Bevorzugt umfasst wenigstens eine Führungseinrichtung wenigstens eine Rolle. Eine solche Ausgestaltung als Rolle kann insbesondere die Funktion einer Führungseinrichtung und einer Umlenkeinrichtung erfüllen.

Vorzugsweise ist die Schwenkachse des Schwenkhebels im Wesentlichen mittig zwischen einer ersten Endstellung und einer zweiten Endstellung des Schwenkhebels vorgesehen. Dabei ist die Befestigung des Schwenkhebels insbesondere derart vorgesehen, dass die Distanz zu den Endanschlägen im Wesentlichen gleich ist, sodass eine vorzugsweise maximale Längenfreigabe ermöglicht werden kann.

Vorzugsweise liegt die Schiene in der eingefahrenen Stellung vor, wenn der Schwenkhebel ersten Endstellung vorliegt und die Schiene liegt in der ausgefahrenen Stellung vor, wenn der Schwenkhebel der zweiten Endstellung vorliegt.

Vorzugsweise umfasst die Schienenanordnung mehrere Schienen. Dabei können die Schienen insbesondere teleskopartig vorgesehen sein, wobei bei jeder Ausgestaltung mit mehreren Schienen insbesondere jeder Schiene wenigstens eine Vorbelastungseinrichtung zugeordnet sein kann, sodass auch bei der Verwendung mehrerer Schienen diese automatisch mittels einer Vorbelastungseinrichtung in Richtung der ausgefahrenen Stellung vorbelastet werden.

Bevorzugt ist das Haushaltgerät als Gargerät ausgebildet und die Schienenanordnung stellt wenigstens einen Auszug für wenigstens ein wenigstens einen Gargutträger bereit.

Das erfindungsgemäße Verfahren zum Betreiben eines Haushaltgerätes, wie es zuvor beschrieben wurde, und ist dadurch gekennzeichnet, dass der Schwenkhebel der Schwenkhebelanordnung durch das Betätigen der Garraumtür umgelegt wird, sodass die Schiene beim Öffnen der Tür durch das Freigeben des Rückhalteelements mittels der Vorbelastungseinrichtung in die ausgefahrene Stellung bewegt wird. Ebenso wird die Schiene beim Schließen der Tür durch das Zurückziehen des Rückhalteelements beim Umlegen des Schwenkhebels in die andere Richtung gegen die Kraft der Vorbelastungseinrichtung in die eingefahrene Stellung eingefahren.

Auch das erfindungsgemäße Verfahren bietet die Vorteile, wie sie zuvor schon zu dem erfindungsgemäßen Haushaltgerät und insbesondere zu einem Gargerät ausgeführt wurden. Weitere Vorteile und Merkmale der vorliegenden Erfindung ergeben sich aus den Ausführungsbeispielen, welche im Folgenden mit Bezug auf die beiliegenden Figuren erläutert werden.

In den Figuren zeigen:
- Figur 1: eine rein schematische Darstellung eines Ausführungsbeispiels eines erfindungsgemäßen Haushaltgeräts mit eingefahrener Schiene in einer Übersichtsansicht und einer Schnittansicht von der Seite; und
- Figur 2: das Ausführungsbeispiel gemäß Figur 1 mit ausgefahrener Schiene in einer Übersichtsansicht und einer Schnittansicht von der Seite; und
- Figur 3: ein weiteres Ausführungsbeispiel mit eingefahrener Schiene in einer Schnittansicht von der Seite.

In Figur 1 ist rein schematische in einer kleinen Übersichtsansicht und einer geschnittenen Ansicht von der Seite ein erfindungsgemäßes Haushaltgerät 1 dargestellt, welches in dem hier gezeigten Ausführungsbeispiel als Gargerät 100 ausgebildet ist. Das Haushaltgerät 1 umfasst eine Gehäuseeinrichtung 2, in welcher ein Behandlungsraum 3 ausgebildet ist, welcher in dem gezeigten Ausführungsbeispiel einen Garraum 101 des Gargerät 100 zur Verfügung stellt.

Der Behandlungsraum 3 weist einer Öffnung 4 auf, über welche der Behandlungsraum 3 bzw. hier der Garraum 101 beschickt werden kann. Weiterhin ist eine die Öffnung des Behandlungsraumes 3 verschließende Tür vorgesehen, welche hier nach unten aufgeschwenkt bzw. geöffnet werden kann und so den Behandlungsraum 3 bzw. die Öffnung 4 freigibt.

In der hier gezeigten Übersichtsdarstellung liegt die Tür 5 in einer geschlossenen Stellung vor, welche die Öffnung 4 des Behandlungsraumes 3 verdeckt. Zum Aufschwenken bzw. Öffnen der Tür 5 weist die Tür 5 einen unteren Anschlag 6 mit einer Scharniereinrichtung 7 bzw. hier jeweils einer Scharniereinrichtung 7 auf beiden Seiten der Öffnung auf.

Weiterhin ist dem Behandlungsraum 3 den Wandungen 8 bzw. den Seitenwänden des Behandlungsraums 3 jeweils eine Schienenanordnung 9 mit verfahrbaren Schienen 10 angeordnet. Dadurch wird hier Auszug 102 für einen Gargutträger in dem Garraum 101 zur Verfügung gestellt.

Erfindungsgemäß wird die Schiene 10 bzw. bei mehreren Schienen 10 werden die Schienen 10 beim Öffnen der Tür 5 automatisch aus einer eingefahrenen Stellung 12 in Richtung einer ausgefahrenen Stellung 13 bewegt bzw. ausgefahren.

Hierzu ist erfindungsgemäß eine Schwenkhebelanordnung 14 mit wenigstens einem Schwenkhebel 15 vorgesehen, wobei der Schwenkhebel 15 eine ortsfeste Schwenkachse 16 umfasst, um welche der Schwenkhebel 15 von einer ersten Endstellung 28 eine zweite Endstellung 29 verlagert werden kann.

In dem gezeigten Ausführungsbeispiel ist das untere Ende bzw. ein Endabschnitt 30 des Schwenkhebels 15 hier mittels eines Kopplungselements 21 gelenkig mit einem linear verlagerbaren Teil 19 der Scharniereinrichtung 7 verbunden. Hierdurch wird erreicht, dass durch die Schwenkbewegung der Tür 5, also das Öffnen bzw. Schließen der Tür durch einen Benutzer, in eine lineare Bewegung übersetzt wird, die den Schwenkhebel von der ersten Endstellung 28 in die zweite Endstellung 29 überführt.

Die Schwenkhebelanordnung 14 kann vorzugsweise horizontal oder auch vertikal bzw. beliebig vorgesehen werden. Insbesondere wird der obere bzw. freie Abschnitt des Schwenkhebels 15 von weiter vorne nach weiter in hinten in dem Behandlungsraum 3 bewegt.

Weiterhin umfasst die Schienenanordnung 9 neben hier mehreren Schienen 10 auch pro Schiene 10 eine Vorbelastungseinrichtung 11, welche hier als Federn ausgeführt sind. Mittels dieser Vorbelastungseinrichtungen 11 werden die Schienen 10 in Richtung der ausgefahrenen Stellung 13 vorbelastet.

Die Schienen 10 sind mit einem Rückenrückhalteelement 20 verbunden, welches hier als Seil 22 ausgeführt ist, wobei das Seil 22 hier über mehrere Führungseinrichtungen 17,18, 23, 24 bzw. Umlenkeinrichtung 26 von einer ortsfesten Befestigung 31 des Rückhalteelements 20 an dem einen Ende zu den Schienen 10 geführt wird.

Die Führungseinrichtungen 17,18, 23, 24 sind in dem hier gezeigten Ausführungsbeispiel als Rollen 27 ausgeführt, sodass das Seil 22 optimal den Weg von der fixierten bzw. ortsfesten Befestigung 31 zu den Schienen 10 gelenkt bzw. geführt werden kann.

In Figur 1 ist der Schwenkhebel 15 in die erste Endstellung 28 geschwenkt, was daraus resultiert, dass die Tür 5 zugeschwenkt ist und somit das Kopplungselement 21 in einer solchen Position vorliegt, dass der Schwenkhebel 15 um die Schwenkachse 16 nach links geschwenkt ist.

In dieser Stellung werden die Schienen 10 mittels des Rückhalteelements 20 gegen die Vorspannkraft der Vorbelastungseinrichtungen 11 zurückgezogen und liegen in der eingefahrenen Stellung 12 vor.

Um das Rückhalteelement 20 möglichst versteckt und sicher zu den Schienen 10 zu leiten bzw. umzulenken, wird das Rückhaltelement 20 bzw. das Seil 22 in dem gezeigten Ausführungsbeispiel durch eine kleine Öffnung in der Rückwand 25 hinter den Behandlungsraum geführt, dort über zwei Führungseinrichtungen 23, 24 bzw. Umlenkeinrichtungen 26 hier nach oben geführt und durch eine weitere kleine Öffnung auf der Höhe der Schienen 10 wieder zurück in den Behandlungsraum 3 zu den Schienen 10 geführt und damit verbunden.

In Figur 2 ist das zuvor gezeigte Ausführungsbeispiel erneut in einer kleinen Übersichtsansicht und in einer geschnittenen Ansicht von der Seite dargestellt.

Im Unterschied zu der Situation in Figur 1 ist hier die Tür für 5 aufgeschwenkt, sodass das Kopplungselement 21 an zusammen mit dem linear verlagerbaren Teil 19 der Scharniereinrichtung 7 in Richtung der Öffnung 4 des Behandlungsraumes 3 nach vorne verlagert wurde.

Hierdurch wird der Schwenkhebel 15 um die ortsfeste Schwenkachse 16 umgelegt, wodurch das Rückhalteelement 20 relativ zu den Schienen 10 freigegeben wird, wodurch die Schienen 10 mittels der Vorbelastungseinrichtungen 11 nach vorne verlagert werden. So resultiert durch das Öffnen der Tür 5, dass der Schwenkhebel 15 in der zweiten Endstellung 29 vorliegt, in welcher die Schienen 10 in die ausgefahrene Stellung 13 verlagert werden.

Durch die Schwenkhebelanordnung 14 wird eine Art Seilzug bereitgestellt, wobei das Rückhalteelement 20 ohne eine tatsächliche Längenveränderung dennoch durch das Umlegen des Schwenkhebels 15 relativ zu den Schienen 10 freigegeben wird.

Die ortsfeste Befestigung 31 des Rückhalteelements 20, die ortsfeste Schwenkachse 16 und das zusammen mit dem linear verlagerbaren Teil 19 der Scharniereinrichtung 7 verlagerbare Kopplungselement 21 sind mit gestrichelten Pfeilen markiert, um die Bewegung bzw. die feste Position der einzelnen Teile zueinander besser kenntlich zu machen.

Figur 3 zeigt rein schematisch in einer geschnittenen Ansicht von der Seite einen Ausschnitt eines erfindungsgemäßen Haushaltgeräts 1. Das Haushaltgerät 1 hat einen motorischen Antrieb 31 für das Rückhalteelement 20. Der motorische Antrieb 31 umfasst wenigstens einen Motor 32, welcher mittels einer elektrischen Steuerung des Haushaltgeräts 1 ansteuerbar ist. Der Motor 32 kann das Rückhalteelement 20 bewegen, wodurch die Vorbelastungseinrichtung 11 entlastet oder belastet werden kann. Ergänzend zu einem direkten Antrieb der Vorbelastungseinrichtung 11 mittels des Motors 32 kann auch eine Haspel 34 vorgesehen sein, welche eingerichtet ist, von dem Motor 32 angetrieben zu werden und die Vorbelastungseinrichtung 11 zumindest teilweise, insbesondere bei eingefahrener Schiene, aufzunehmen.

### Bezugszeichenliste

- 1: Haushaltgerät
- 2: Gehäuseeinrichtung
- 3: Behandlungsraum
- 4: Öffnung
- 5: Tür
- 6: Anschlag
- 7: Scharniereinrichtung
- 8: Wandung
- 9: Schienenanordnung
- 10: Schiene
- 11: Vorbelastungseinrichtung
- 12: eingefahrene Stellung
- 13: ausgefahrene Stellung
- 14: Schwenkhebelanordnung
- 15: Schwenkhebel
- 16: Schwenkachse
- 17: erste Führungseinrichtung
- 18: zweite Führungseinrichtung
- 19: linear verlagerbarer Teil
- 20: Rückhalteelement
- 21: Kopplungselement
- 22: Seil
- 23: Führungseinrichtung
- 24: Führungseinrichtung
- 25: Rückwand
- 26: Umlenkeinrichtung
- 27: Rolle
- 28: erste Endstellung
- 29: zweite Endstellung
- 30: Endabschnitt
- 31: motorischer Antrieb
- 32: Motor
- 33: kinematischer Antrieb
- 34: Haspel
- 100: Gargerät
- 101: Garraum
- 102: Auszug

## Patentansprüche

1. Haushaltgerät (1) umfassend
wenigstens eine Gehäuseeinrichtung (2) mit wenigstens einem Behandlungsraum (3) mit wenigstens einer Öffnung (4) zum Beschicken des Behandlungsraumes (3), und
wenigstens eine die Öffnung (4) des Behandlungsraumes (3) verschließende Tür (5),
wobei die Tür (5) einen unteren Anschlag (6) mit wenigstens einer Scharniereinrichtung (7) umfasst, und
wobei an wenigstens einer Wandung (8) des Behandlungsraumes (3) wenigstens eine Schienenanordnung (9) mit wenigstens einer ausfahrbaren Schiene (10) angeordnet ist,
**dadurch gekennzeichnet, dass**
die Schienenanordnung (9) wenigstens eine Vorbelastungseinrichtung (11) umfasst, welche die Schiene (10) aus einer eingefahrenen Stellung (12) in Richtung einer ausgefahrenen Stellung (13) vorbelastet, und
wobei das Haushaltgerät (1) ein, insbesondere biegeweiches, Rückhalteelement (20) für die wenigstens eine ausfahrbare Schiene (10) aufweist,
wobei das Haushaltgerät (1) einen motorischen Antrieb (31) oder einen kinematischen Antrieb (33) für das Rückhalteelement (20) aufweist,
wobei der motorische Antrieb (31) wenigstens einen Motor (32) aufweist, welcher mittels einer elektrischen Steuerung des Haushaltgeräts (1) ansteuerbar ist, und der Motor (32) das Rückhalteelement (20) bewegen kann, insbesondere zur Entlastung und/oder Belastung der Vorbelastungseinrichtung (11),
wobei der kinematische Antrieb (33) wenigstens eine Schwenkhebelanordnung (14) mit wenigstens einem Schwenkhebel (15) mit einer ortsfesten Schwenkachse (16) und mit wenigstens einer ersten Führungseinrichtung (17) und einer zweiten Führungseinrichtung (18) umfasst,
wobei ein Endabschnitt (30) des Schwenkhebels (15) gelenkig mit wenigstens einem linear verlagerbaren Teil (19) der Scharniereinrichtung (7) verbunden ist,
wobei das Rückhalteelement (20) über die Führungseinrichtungen (18, 19) des Schenkhebels (15) geführt und mit der ausfahrbaren Schiene (10) verbunden ist.

2. Haushaltgerät (1) nach Anspruch 1, **dadurch gekennzeichnet, dass** der Schwenkhebel (15) über wenigstens ein Kopplungselement (21) gelenkig mit dem linear verlagerbaren Teil (19) der Scharniereinrichtung (7) verbunden ist.

3. Haushaltgerät (1) nach einem der vorhergehenden Ansprüche, **dadurch gekennzeichnet, dass** das Rückhaltelement (20) ortsfest an der Scharniereinrichtung (7) und/oder der Gehäuseeinrichtung (2) aufgenommen ist.

4. Haushaltgerät (1) nach einem der vorhergehenden Ansprüche, **dadurch gekennzeichnet, dass** die Schwenkachse (16) ortsfest an der Scharniereinrichtung (7) und/oder der Gehäuseeinrichtung (2) aufgenommen ist.

5. Haushaltgerät (1) nach einem der vorhergehenden Ansprüche, **dadurch gekennzeichnet, dass** das Rückhaltelement (20) im Wesentlichen flexibel ausgebildet ist.

6. Haushaltgerät (1) nach einem der vorhergehenden Ansprüche, **dadurch gekennzeichnet, dass** das Rückhalteelement (20) durch wenigstens ein Seil (22) bereitgestellt wird.

7. Haushaltgerät (1) nach einem der vorhergehenden Ansprüche, **dadurch gekennzeichnet, dass** wenigstens eine Führungseinrichtung (23, 24) hinter der Rückwand (25) des Behandlungsraumes (3) angeordnet ist und dass das Rückhalteelement (20) durch die Rückwand (25) geführt und umgelenkt wird, um mit der Schiene (10) verbunden zu werden.

8. Haushaltgerät (1) nach einem der vorhergehenden Ansprüche, **dadurch gekennzeichnet, dass** wenigstens eine Führungseinrichtung (17, 18, 23, 24) als Umlenkeinrichtung (26) ausgebildet ist.

9. Haushaltgerät (1) nach einem der vorhergehenden Ansprüche, **dadurch gekennzeichnet, dass** wenigstens eine Führungseinrichtung (17, 18, 23, 24) wenigstens eine Rolle (27) umfasst.

10. Haushaltgerät (1) nach einem der vorhergehenden Ansprüche, **dadurch gekennzeichnet, dass** die Schwenkachse (16) im Wesentlichen mittig zwischen einer ersten Endstellung (28) und einer zweiten Endstellung (29) des Schwenkhebels (15) vorgesehen ist.

11. Haushaltgerät (1) nach einem der vorhergehenden Ansprüche, **dadurch gekennzeichnet, dass** die Schiene in der eingefahrenen Stellung (12) vorliegt, wenn der Schenkhebel (15) in der ersten Endstellung (28) vorliegt und dass die Schiene in der ausgefahrenen Stellung (12) vorliegt, wenn der Schenkhebel (15) in der zweiten Endstellung (29) vorliegt.

12. Haushaltgerät (1) nach einem der vorhergehenden Ansprüche, **dadurch gekennzeichnet, dass** die Schienenanordnung (9) mehrere Schienen (10) umfasst.

13. Haushaltgerät (1) nach einem der vorhergehenden Ansprüche, **dadurch gekennzeichnet, dass** das Haushaltgerät (1) ein Gargerät (100) ist und dass die Schienenanordnung (9) wenigstens einen Auszug (101) für wenigstens einen Gargutträger bereitstellt.

14. Verfahren zum Betreiben eines Haushaltgerätes (1) nach einem der vorhergehenden Ansprüche, **dadurch gekennzeichnet, dass** der Schwenkhebel (15) der Schwenkhebelanordnung (14) durch das Betätigen der Garraumtür (5) umgelegt wird, sodass die Schiene (10) beim Öffnen der Tür (5) durch das Freigeben des Rückhalteelements (20) mittels der Vorbelastungseinrichtung (11) in die ausgefahrene Stellung (13) bewegt wird und sodass die Schiene (10) beim Schließen der Tür (5) durch das Zurückziehen des Rückhalteelements (20) beim Umlegen des Schwenkhebels (15) gegen die Kraft der Vorbelastungseinrichtung (11) in die eingefahrene Stellung (12) eingefahren wird.
